# EUROPÄISCHE PATENTSCHRIFT

(11) **EP 0 769 592 B1**
(45) Veröffentlichungstag und Bekanntmachung des Hinweises auf die Patenterteilung: **19.01.2000**
(21) Anmeldenummer: 96115604.9
(22) Anmeldetag: 28.09.1996
(51) Int. Cl.: E03F 7/10

(54) **Vorrichtung zum Aufnehmen und Abführen von Schmutz**
Device for picking up and transporting sludge
Dispositif pour enlever et transporter de la boue

(30) Priorität: 19.10.1995 DE 19538845; 19.10.1995 DE 19538846
(43) Veröffentlichungstag der Anmeldung: 23.04.1997
(73) Patentinhaber: Wiedemann, Karl, D-86465 Welden (DE)
(72) Erfinder: Wiedemann, Karl, D-86465 Welden (DE)
(74) Vertreter: Munk, Ludwig, Dipl.-Ing.

(56) Entgegenhaltungen:
- DE-A- 1 932 653
- DE-U- 8 901 954

## Beschreibung

Die Erfindung betrifft eine Vorrichtung zum Aufnehmen und Abführen von bei der Kanalreinigung oder anderen vergleichbaren Reinigungsvorgängen anfallendem Schmutz, insbesondere ein Kanalreinigungsfahrzeug, mit einem mit dem Schmutz beaufschlagbaren Behälter, der mit wenigstens einem Schmutzausgang versehen ist, dem eine hierüber beaufschlagbare Fördereinrichtung nachgeordnet ist.

Eine Vorrichtung dieser Art ist aus der DE - U - 89 01 954 bekannt. Bei dieser bekannten Anordnung ist unterhalb des Schmutzbehälters ein Schlammförderer angeordnet, der nach oben zum Schmutzbehälter hin offen ist und an seinem im Bereich der hinteren Fahrzeugkante liegenden Ende mit einer Anschlußeinrichtung versehen ist, an der alternativ ein Deckel festlegbar oder eine Leitung zum Abführen des Schmutzes anschließbar ist. Die genannte Leitung muß von Hand verlegt werden. Sie ist durch den Schlammförderer auch nicht vollständig entleerbar. Die Handhabung der nicht vollständig entleerten Schlauchleitung stellt jedoch eine schwere und schmutzige Arbeit dar. Zur Bewerkstelligung einer gezielten Beaufschlagung eines Containers müßte die genannte Leitung während des Betriebs gehalten werden, wobei die oben geschilderten Nachteile in besonders starker hervortreten würden. Bereits aus diesem Grund ist die bekannte Anordnung zur Beaufschlagung eines Containers nicht vorteilhaft. In jedem Falle wäre hierbei eine Verschmutzung der Umgebung mit Schlammspritzern etc. zu befürchten. Dies ist jedoch nicht tolerierbar, da Container zur Vermeidung langer Fahrwege eines Kanalreinigungsfahrzeugs oder dergleichen in der Nähe des Einsatzorts dieses Fahrzeugs oder dergleichen, also vielfach in Wohngebieten, aufgestellt werden müssen, wo eine von einer Verschmutzung der Umgebung ausgehende Geruchsbelästigung unerwünscht ist. Hinzu kommt, daß viele Schlämme, insbesondere die bei der Kanalreinigung anfallenden Schlämme, mit Fäkalien durchsetzt sind.

Hiervon ausgehend ist es daher die Aufgabe der vorliegenden Erfindung, eine Vorrichtung eingangs erwähnter Art unter Vermeidung der Nachteile der bekannten Anordnungen so zu verbessern. daß sich eine hohe Bedienungsfreundlichkeit und Arbeitserleichterung ergibt.

Diese Aufgabe wird erfindungsgemäß dadurch gelöst, daß der Schmutzausgang vor der Fördereinrichtung verschließbar ist und daß diese zumindest ein von einer vom Behälter abstehenden Fahrstellung in eine vom Behälter nach hinten abstehende Arbeitsstellung bringbares, in dieser Arbeitsstellung zu seiner rückwärtigen Abbwurfkante hin ansteigendes Förderorgan aufweist, mittels dessen ein beistellbarer Container beaufschlagbar ist und dessen Länge zumindest der halben Länge des Containers entspricht.

Mit diesen Maßnahmen werden die Nachteile der bekannten Anordnung vollständig vermieden. So stellen die erfindungsgemäßen Maßnahmen sicher, daß ein zuverlässiger und gezielter Einwurf des aus dem Schmutzbehälter auszubringenden Schmutzes in einen Container möglich ist. Der Abwurf kann dabei in vorteilhafter Weise etwa in Containermitte erfolgen, so daß sich das in den Container eingeworfene Gut dort von selbst verteilt und eine manuelle Verteilung nicht nötig ist. Da die in der Arbeitsstellung vom Container nach hinten abstehende Fördereinrichtung so angeordnet ist, daß sich eine gegenüber der Abwurfkante des Containers wesentlich höhere Abwurfkante ergibt. sind auch vergleichsweise hohe Container ohne weiteres beaufschlagbar. In Folge des mit den erfindungsgemäßen Maßnahmen sichergestellten, gezielten Einwurfs des ausgebrachten Schmutzes in den Container ist zu dem sichergestellt, daß eine Verschmutzung der Umgebung durch Schmutzspritzer etc. unterbleibt. Dies ist vor allem erwünscht, wenn der Container in einem Wohngebiet aufgestellt ist Die problemlose Umladbarkeit des Schmutzes in einen Container ergibt in jedem fall eine hohe Wirtschaftlichkeit, da hierdurch lange Fahrwege eines Schmutzaufnahmegeräts zu einer Deponie oder einer Entsorgungseinrichtung entfallen. In weiterer Vervollkommnung der obigen Vorteile ermöglichen die erfindungsgemäßen Maßnahmen nicht nur eine einfache Bedienung, sondern stellen auch sicher, daß die Manövrierfähigkeit eines erfindungsgemäßen Fahrzeugs durch die erfindungsgemäßen Einrichtungen nicht beeinträchtigt wird.

Vorteilhafte Ausgestaltungen und zweckmäßige Fortbildungen der übergeordneten Maßnahmen sind in den Unteransprüchen angegeben. So kann das Förderorgan gemäß einer ersten vorteilhaften Ausgestaltung als einen hinteren Schmutzausgang des Behälters untergreifendes Förderband ausgebildet sein. Eine derartige Bauweise eignet sich in vorteilhafter Weise besonders gut für eine Nachrüstung bereits vorhandener Kanalreinigungsfahrzeuge etc. mit Kipp- oder Kolbenentleerung.

Eine andere Ausgestaltung der übergeordneten Maßnahmen kann darin bestehen, daß das Förderorgan als an den hinteren Schmutzausgang des Behälters ansetzbarer Schneckenförderer ausgebildet ist. Hierbei ergibt sich in vorteilhafter Weise eine bis zur Abwurfkante geschlossene Transportstrecke und damit eine besonders saubere Arbeitsweise. Zweckmäßig entspricht hierbei der Querschnitt des Schmutzausgangs dem Querschnitt des Schneckenförderers.

Im Zusammenhang mit den erfindungsgemäßen Maßnahmen erweist es sich als besonders zu bevorzugen, wenn dem nach hinten abstehenden Förderorgan eine im Inneren des Behälters angeordnetes, vorzugsweise als Förderschnecke ausgebildetes Förderorgan vorgeordnet ist. Dieses fungiert als dem Behälterboden zugeordnetes Abräumorgan, durch welches das vom Behälter abstehende Förderorgan kontinuierlich beaufschlagt werden kann.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung entnehmbar.

Nachstehend werden einige vorteilhafte Ausführungsbeispiele der Erfindung anhand der Zeichnung näher erläutert. Hierbei zeigen:
- Figur 1: ein erfindungsgemäßes Kanalreinigungsfahrzeug mit Kippentleerung,
- Figur 2: ein erfindungsgemäßes Kanalreinigungsfahrzeug mit Kolbenentleerung,
- Figur 3: ein erfindungsgemäßes Kanalreinigungsfahrzeug mit Schneckenentleerung und
- Figur 4: eine Variante des Kanalreinigunasfahrzeugs gemäß Figur 3.
- Figur 5: einen Querschnitt durch die Behälteranordnung von Figur 4 und
- Figur 6: ein erfindungsgemäßes Kanalreinigungsfahrzeug mit nach unten weisenden Schmutzausgängen.

Der Aufbau und die Wirkungsweise von Kanalreinigungsfahrzeugen sind an sich bekannt und bedürfen daher im vorliegenden Zusammenhang keiner umfangreicheren Erläuterung mehr. Die den Figuren 1 bis 5 zugrundeliegenden Kanalreinigungsfahrzeuge besitzen jeweils einen auf einer Fahrzeugchassis 1 aufgenommenen, faßförmigen Schlammbehälter 2, der in bekannter Weise beispielsweise durch Evakuierung mit dem aus dem zu reinigenden Kanal aufsaugbaren Schlamm beaufschlagt wird. Zusätzlich können, wie z.B. Figur 5 zeigt, Wassertanks zur Aufnahme von Spülwasser vorgesehen sein, mit dem in an sich bekannter Weise ein in den zu reinigenden Kanal absenkbarer Räumschlauch beaufschlagbar ist. Bei der Ausführung gemäß Figur 5 ist zur Bildung eines Wassertanks ein den Schlammbehälter umfassender Kasten vorgesehen, der in mehrere Kammern unterteilt sein kann.

Zur Reinigung eines Kanals wird in diesen ein hier nicht näher dargestellter Räumschlauch abgesenkt, der über eine auf dem Chassis 1 aufgenommene Hochdruckpumpe mit Spülwasser beaufschlagt wird. Der dabei gelöste Schlamm, der eine Mischung aus Sand, Verunreinigungen inform von Fäkalien etc., und Wasser darstellt, wird mittels eines in den Kanal absenkbaren Saugschlauchs aufgesaugt und in den Schlammbehälter eingeworfen. Dieser kann hierzu mittels eines auf der Chassis 1 aufgenommenen Kompressors evakuiert werden. Der Saugschlauch kann auf eine Haspel aufwickelbar sein, die mit stehender Achse auf dem faßförmigen Schlammbehälter angeordnet ist. Das haspelseitige Ende des Saugschlauchs ist über eine Drehverbindung mit einem in den Schlammbehälter 3 einmündenden Einwurfstutzen verbunden.

Bei der Ausführung gemäß Figur 1 ist der faßförmige Schlammbehälter 2 im Bereich seines hinteren Endes mittels einer Lagerbockanordnung 3 um eine horizontale Achse kippbar auf der Chassis 1 gelagert und an seinem vorderen Ende anhebbar. Hierzu ist eine Hubeinrichtung 4, hier inform einer an der Chassis 1 und am Schlammbehälter 2 angelenkten Zylinderanordnung, vorgesehen. Die rückwärtige Stirnwand des Schlammbehälters 2 ist als Klappdeckel 5 ausgebildet, der im oberen Scheitelbereich scharnierartig mit dem Schlammbehälter 2 verbunden und durch umfangsseitige Verschlüsse am gegenüberliegenden Rand des Schlammbehälters 2 festlegbar ist. Zum Entleeren des Schlammbehälters 2 werden der Klappdeckel 5 geöffnet und die Hubeinrichtung 4 betätigt, so daß der Schlammbehälter 2 vorne angehoben wird. Diese Stellung liegt der Figur 1 zugrunde.

Bei der Ausführung gemäß Figur 2 ist der Schlammbehälter 2 an seinem hinteren Ende ebenfalls mit einem die rückwärtige Behälterwandung bildenden Klappdeckel 5 versehen, der zum Entleeren geöffnet wird. In Abweichung zur Ausführung gemäß Figur 1 ist hier im Behälter 2 ein Ausschubkolben 6 vorgesehen, der zum Ausschieben des Behälterinhalts bei geöffnetem Klappdeckel 5 von einer vorderen Warteposition nach hinten bewegbar ist, wie in Figur 2 durch einen Bewegungspfeil angedeutet ist. Der Schlammbehälter 2 kann dabei auf der Chassis 1 liegen bleiben.

In beiden Fällen (Figur 1 und 2) ist am rückwärtigen Ende der Fahrzeugchassis 1 ein vom Schlammbehälter 2 nach hinten abstehendes Förderorgan, hier inform eines Förderbands 7, angebracht, das den vom Klappdeckel 5 freigegebenen, hinteren Rand 8 des faßförmigen Schlammbehälters 2 untergreift. Das aus dem Schlammbehälter 2 herausrutschende und über den unteren Scheitelbereich des hier als Schmutzausgang fungierenden, hinteren Rands 8 abgeworfene Gut wird dementsprechend vom Förderband 7 übernommen und weitertransportiert, wie durch den Pfeil 9 angedeutet ist.

Das Förderband 7 übergreift hier einen Container 10. Die Anordnung ist so, daß der bei 11 angedeutete Abwurf etwa in Containermitte erfolgt. Hierdurch ist sichergestellt, daß sich das in den Container 10 eingeworfene Gut dort praktisch von selbst verteilt und manuelle Eingriffe nicht erforderlich sind. Das Förderband 7 ist hier nach hinten schräg ansteigend angeordnet, wodurch sich eine vergleichsweise große Bodenfreiheit ergibt. Hierdurch wird sichergestellt, daß auch Container mit vergleichsweise großer Höhe und dementsprechend großem Fassungsvermögen bedienbar sind.

Zur Kanalisierung des aus dem Schlammbehälter 2 herauskommenden Guts können Leitbleche bzw. Schurren 12 vorgesehen sein. Diese können sich über die ganze Länge des Förderbands 7 oder, wie hier, nur über eine Teillänge erstrecken.

Zur Aufnahme des Förderbands 7 ist die Chassis 1 mit einer Aufnahmeeinrichtung, hier inform von Halteblechen 13 versehen, an denen das Förderband 7 in der dargestellten Betriebsstellung fixierbar ist. Diese Fixierung ist lösbar, so daß das Förderband 7 von der mit durchgezogenen Linien angedeuteten Betriebsstellung in eine mit unterbrochenen Linien angedeutete Fahrstellung verbracht werden kann. In der Fahrstellung ist das Förderband 7 im vorliegenden Fall in einem unterhalb des Schlammbehälters 2 vorgesehenen Gefach verstaut. Zweckmäßig kann eine Führung vorgesehen sein, über die das Förderband 7 von der Fahrstellung in die Betriebsstellung verschiebbar ist und umgekehrt, was eine hohe Bedienungsfreundlichkeit ergibt.

Das Förderband 7 ist zweckmäßig mit einem eigenen Antriebsmotor 14 ausgestattet. Dieser kann seitlich angeflanscht sein. Zweckmäßig handelt es sich dabei um einen Hydraulikmotor, der über ankuppelbare Hydraulikleitungen mit einer auf Kanalreinigungsfahrzeugen hier vorliegender Art üblicherweise vorhandenen Hydraulikpumpe verbindbar ist.

Bei der Ausführung gemäß Figuren 3 und 4 ist der Schlammbehälter 2 mit einer festen Rückwand versehen, die lediglich in ihrem unteren Bereich eine hier den Schmutzausgang bildende Öffnung 15 aufweist, an die hier ein kurzer, nach hinten abstehender Stutzen 16 angesetzt ist. Dieser ist mittels eines abnehmbaren Deckels 17 verschließbar. Es wäre aber auch denkbar, die Öffnung 15 und den Stutzen 16 an einem Deckel der oben bei 5 angedeuteten Art anzubringen, der hier zum Entleeren geschlossen bliebe, aber eine Revision des Innenraums des Behälters 2 erleichtern könnte.

Der faßförmige Schlammbehälter 2 besitzt, wie am besten aus Figur 5 erkennbar ist, im Bereich seiner unteren Hälfte einen trichterförmig sich verengenden Querschnitt, dessen unterer Scheitelbereich abgerundet ist. Hierdurch wird eine entlang des Behälterbodens verlaufende Rinne 18 gebildet. Diese fungiert als Förderrinne für ein zugeordnetes Förderorgan, hier inform einer Förderschnecke 19. Der Radius der Rinne 18 entspricht dem Radius der Förderschnecke 19 zuzüglich eines zur Verschleißverminderung eingehaltenen Abstands. Die Förderschnecke 19 reicht hier in den hiermit fluchtenden, den Schmutzausgang 15 enthaltenden Stutzen 16 hinein.Dieser ist bei Saugbetrieb mittels eines in Figur 1 dargestellten Deckels 21 verschlossen. Die Förderschnecke 19 besitzt eine zentrale Welle, die hier als Rohr mit radialen Düsenbohrungen ausgebildet ist. Das die Welle bildende Rohr ist mit Druckwasser beaufschlagbar, das über die Düsenbohrungen abgespritzt wird, wie in Figur durch Pfeile angedeutet ist. Hierzu ist das genannte Rohr, wie in Figur 4 dargestellt ist, über eine Drehverbindung mit einer Leitung verbindbar, die an einen Hydranten oder zweckmäßig an die bordeigene Hochdruckpumpe anschließbar ist.

Das vordere Ende der Rinne 18 wird durch eine dort an den Schlammbehälter 2 angeformte Stufe gebildet. Diese Stufe ergibt im vorderen Behälterbereich eine nach unten offene Nische, in welcher ein mit der Welle der Förderschnecke 19 verbundener Antriebsmotor 20, bei dem es sich um einen Hydraulikmotor handeln kann, untergebracht werden kann. Im dargestellten Beispiel ermöglicht diese Nische auch eine platzsparende Unterbringung einer Hochdruckpumpe und eines Kompressors. Der von der gennanten Stufe nach vorne weglaufende Bodenbereich des Schlammbehälters 2 ist rutschenförmig geneigt. Zur rückwärtigen Lagerung der Förderschnecke 19 können im Bereich des Stutzens 16 sternförmig angeordnete Stege vorgesehen sein. Vorne kann die Förderschnecke 19 im Bereich der vorher genannten Stufe gelagert sein. Die Förderschnecke 19 besteht im dargestellten Beispiel aus zwei aneinander angeflanschten Teilstücken, was die Herstellung erleichtert.

Während des Saugbetriebs kann die Förderschnecke 19 zum Verteilen des aufgenommenen Guts in Betrieb sein. Der Motor 20 ermöglicht hierzu einen reversierenden Antrieb. Nach Beendigung des Saugbetriebs wird der Inhalt des Schlammbehälters 2 entwässert. Daran kann sich eine Trennung des aufgenommenen Guts in sedimentierende Feststoffe, die im Schlammbehälter 2 zurückbleiben und in den Kanal rückführbare Schwimmstoffe anschließen. Der entwässerte und gegebenenfalls gereinigte Rückstand im Schlammbehälter 2 wird ausgebracht. Hierzu ist die Förderschnecke 19 mittels des Motors 20 so antreibbar, daß der Schmutzausgang 15 mit dem Behälterinhalt beaufschlagt wird.

Bei dem der Figur 3 zugrundeliegenden Beispiel ist, wie bei den vorigen Beispielen, ebenfalls ein vom Schlammbehälter 2 nach hinten abstehendes Förderband 7 vorgesehen, durch das ein Container 10 beaufschlagbar ist. Das hier vorgesehene Förderband 7 ist am Schlammbehälter 2 aufgenommen. Hierzu sind im Bereich des Stutzens 16 winkelförmige Haltebleche 21 vorgesehen, auf denen das Förderband 7 lösbar fixierbar ist. In der Fahrstellung kann das Förderband 7 hier ebenfalls in einem Gefach unterhalb des Schlammbehälters 2 untergebracht sein. Auch eine schwenkbare Anordnung bzw. eine verschiebbare Anordnung wären denkbar.

Das Förderband 7 untergreift hier den Rand des Stutzens 16, der normalerweise mittels eines Deckels 17 verschlossen ist. Zum Entleeren des Schlammbehälters 2 werden der Deckel 17 abgenommen, das Förderband 7 in Stellung gebracht sowie die Förderschnecke 19 und das Förderband 7 in Betrieb gesetzt. Der Antrieb des Förderbands 7 kann ebenfalls mittels eines zugeordneten Hydraulikmotors 14 erfolgen. Zur Erzielung eines nach hinten ansteigenden Verlaufs des Förderbands 7 ist der Schlammbehälter 2 im dargestellten Beispiel um eine vordere Schwenkachse schwenkbar und mittels einer rückwärtigen Hubeinrichtung 22 anhebbar angeordnet. Hierdurch läßt sich eine vergleichsweise hohe hintere Abwurfkante des Förderbands 7 erreichen. Durch die Beaufschlagung des Förderbands 7 mittels der im Schlammbehälter 2 angeordneten Förderschnecke 9 ergibt sich eine hohe Sicherheit gegen Verschmutzung der Umgebung.

Bei der Auführung gemäß Figur 4 ist an den den Schmutzausgang 15 des Schlammbehälters 2 enthaltenden Stutzen 16 ein Rohr angesetzt, welches das rohrförmige Gehäuse eines Schneckenförderers 24 zur Beaufschlagung eines Containers 10 bildet. Die Länge dieses abstehenden Förderorgans entspricht wie bei den anderen Beispielen etwa der halben Containerlänge, so daß eine Beaufschlagung des Containers 10 etwa in seiner Mitte erreicht wird. Die im rohrförmigen Gehäuse angeordnete Förderschnecke 25 kann mit der inneren Förderschnecke 19 kuppelbar sein. Im dargestellten Beispiel ist der vom Schlammbehälter 2 nach hinten abstehende Schneckenförderer 24 mit einem eigenen Antriebsmotor 26 versehen, bei dem es sich ebenfalls um einen Hydraulikmotor handeln kann.

Der Schneckenförderer 24 ist anstelle des abnehmbaren Deckels 17 am Stutzen 16 lösbar festlegbar. Zum Entleeren des Schlammbehälters 2 wird einfach der Deckel 17 abgenommen und der Schneckenförderer 24 angebracht. Dieser kann bei normalem Kanalreinigungsbetrieb in einem zugeordneten Gefach des Kanalreinigungsfahrzeugs verstaut sein. Auch eine feste, bleibende Anordnung wäre denkbar. Mit Hilfe des nach hinten abstehenden Schneckenförderers 23 wird das aus dem Schlammbehälter 2 herausgeförderte Gut bis zur hinteren Abwurfkante 11a kanalisiert, was eine besonders hohe Sicherheit gegen Verschmutzung der Umgebung ergibt. Zur Erzielung einer hohen Bodenfreiheit kann der Schlammbehälter 2 hier, wie bei der Ausführung gemäß Figur 3, an seinem hinteren Ende mittels einer Hubeinrichtung 22 anhebbar sein. Auch hinsichtlich der Ausgestaltung des Schlammbehälters 2 und des inneren Förderorgans 19 liegt Identität mit der Ausführung gemäß Figur 3 vor.

Bei der Ausführung gemäß Figur 6 weist der Behälter 2, der mit einem für Revisionszwecke abnehmbaren Deckel der oben bei 5 angedeuteten Art versehen sein kann, bodenseitig eine Reihe von hier vier nach unten sich verengenden Trichtern 27 auf, die an ihrem unteren Ende jeweils eine durch einen Deckel 28 verschließbare Öffnung aufweisen. Diese Öffnungen fungieren hier jeweils als Schmutzausgang 29, wie durch Ausgangspfeile angedeutet ist. Es ergeben sich dementsprechend vier in Reihe hintereinander angeordnete, nach unten weisende Schmutzausgänge 29. Diese sind von einem unterhalb des Behälters 2 angeordneten Längsförderorgan, hier inform eines Förderbands 30, unterfaßt.

Das Förderband 30 endet im Bereich des hinteren Behälterendes. Die Abwurfkante des Förderbands 30 ist von einem weiteren Förderorgan, hier ebenfalls inform eines Förderbands 7 unterfaßt. Dieses nach hinten abstehende Förderband 7 entspricht praktisch den Förderbändern 7 der Figuren 1 bis 3. Auch hier ist mittels des nach hinten abstehenden Förderbands 7 ein bereitstehender Container 10 mit dem aus dem Behälter 2 ausgebrachten Schmutz befüllbar, wie bei 11 angedeutet ist. Die Abwurfkante befindet sich ebenfalls etwa in Behältermitte.

Das Förderband 7 ist, wie bei der Ausführung gemäß Figuren 1 und 2 lösbar auf Halteblechen 13 aufgenommen, die an der Chassis 1 befestigt sind. Im nicht benötigten Zustand ist das Förderband 7 in einem Gefach, hier unterhalb des Förderbands 30, verstaubar, wie durch unterbrochene Linien angedeutet ist. Die aus den hintereinander angeordneten Förderbändern 30 und 7 bestehende Fördereinrichtung kann einen gemeinsamen, zweckmäßig als Hydraulikmotor ausgebildeten Antriebsmotor aufweisen. In diesem Fall müssen die beiden Förderbänder 30 und 7 miteinander kuppelbar sein. Zweckmäßig besitzt jedoch jedes Förderband 30, 7 einen eigenen, vorzugsweise als Hydraulikmotor ausgebildeten Antriebsmotor. Anstelle der Verwendung von zwei hintereinander angeordneten Förderbändern wäre es aber auch denkbar, ein bis zur hinteren Abwurfkante 11 oberhalb der Containermitte durchgehendes Förderorgan vorzugsehen, das dementsprechend einen den Behälter 2 untergreifenden Bereich und einen nach hinten abstehenden Bereich aufweist. Der nach hinten abstehende Bereich könnte dabei zur Vermeidung eines Überstands beim Fahren zum Behälter 2 herklappbar ausgebildet sein.

Bei der Ausführung gemäß Figur 6 wird der Behälterinhalt durch die Trichter 27 den an ihrem unteren Ende angeordneten Schmutzausgängen 29 zugeführt und gelangt bei jeweils abgenommenem Deckel 28 auf das Förderband 30. Dies erfolgt selbsttätig aufgrund der Schwerkraft, sodaß der Behälter 2 gut auf der Chassis 1 aufliegen kann. Es wäre aber auch denkbar, den Behälter 2 zur Unterstützung der durch Schwerkraft bewerkstelligten Schmutzausbringung zu rütteln. Hierzu könnte der Behälter 2 an einem oder wechselweise an beiden Enden angehoben und abgesenkt werden. Eine entsprechende Vorrichtung ist in den Figuren 3 und 4 bei 22 angedeutet.

Bei der oben erwähnten Trennung des aufgenommenen Guts in Feststoffe und Schwimmstoffe werden die sedimentierenden Feststoffe, die den Kanal verstopfen würden, zurückgehalten und die Schwimmstoffe in den Kanal zurückgeführt. Die zurückbleibenden Feststoffe sind dabei von Verunreinigungen, wie Fäkalien, befreit und können problemlos auf einer Deponie abgelagert werden oder als Recyclingmaterial z.B. als Bausand oder Streusand Verwendung finden.

Zur Bewerkstelligung der genannten Trennung und Reinigung ist im Schlammbehälter 2, wie aus den Figuren 4 und 5 ersichtlich ist, eine Flotationseinrichtung vorgesehen, durch die der Behälterinhalt mit sauberem Spülwasser und vorzugsweise auch Luft beaufschlagt wird, wodurch eine starke Turbulenz hervorgerufen wird. Die Flotationseinrichtung enthält hier die Schnecke 19 und diese flankierende oder tangierende mit Druckluft beaufschlagbare Lufteinblasrohre 31. Die Schwimmstoffe lösen sich dabei von den sedimentierenden Sinkstoffen und bilden eine Schwimmschicht, wie Figur 5 zeigt.

Der Schlammbehälter 2 enthält ein mit dem aufgesaugten Gut beaufschlagtes Abteil, das vorne durch ein Überlaufwehr 32 begrenzt ist, über das die Schwimmschicht abfließen kann, sobald der Wasserstand im zugeordneten Abteil des Schlammbehälters 2 die Wehrhöhe erreicht hat. Zweckmäßig wird der Schlammbehälter 2 hierzu mittels der hinteren Hubeinrichtungen 22 angekippt. Hinter dem Wehr 32 kann sich ein als Sammelbehälter fungierendes Abteil des Schlammbehälters 2 befinden, das einen für Schwimmstoffe durchlässigen Ausgang aufweist, über den die Schwimmstoffe zusammen mit dem überschüssigen Spülwasser, das dem eingangsseitigen Abteil des Schlammbehälters 2 laufend zugeführt wird und ebenfalls über das genannte Wehr abfließt, in den Kanal zurückfließen kann.

Mit Hilfe der erfindungsgemäßen Fördereinrichtung wird hier also gereinigter Sand etc. ausgebracht, was eine längere Lagerung in Containern, die in Wohngebieten aufgestellt sind, vereinfacht, da keinerlei Geruchsbelästigung zu befürchten ist.

## Patentansprüche

1. Vorrichtung zum Aufnehmen und Abführen von bei der Kanalreinigung oder anderen vergleichbaren Reinigungsvorgängen anfallendem Schmutz, insbesondere Kanalreinigungsfahrzeug mit einem mit dem Schmutz beaufschlagbaren Behälter (2), der mit wenigstens einem Schmutzausgang (8,15,29) versehen ist, dem eine hierüber beaufschlagbare Fördereinrichtung nachgeordnet ist, **dadurch gekennzeichnet, daß** der Schmutzausgang (8,15,29) vor der ihm nachgeordneten Fördereinrichtung verschließbar ist und daß diese Fördereinrichtung zumindest ein von einer vom Behälter (2) nicht abstehenden Fahrstellung in eine vom Behälter (2) nach hinten abstehende Arbeitsstellung bringbares, in dieser Arbeitsstellung zu seiner rückwärtigen Abwurfkante (11, 11a) hin ansteigendes Förderorgan (7, 24) aufweist, mittels dessen ein beistellbarer Container (10) beaufschlagbar ist und dessen Länge zumindest der halben Länge des Containers (10) entspricht.

2. Vorrichtung nach Anspruch 1, **dadurch gekennzeichnet, daß** das Förderorgan (7,24) lösbar anbringbar ist und eine eigene Antriebseinrichtung (14,26) aufweist, die vorzugsweise am hinteren Ende des Förderorgans (7,24) angeordnet ist.

3. Vorrichtung nach einem der vorhergehenden Ansprüche, **dadurch gekennzeichnet, daß** der Behälter (2) an der dem abstehenden Förderorgan (7,24) zugeordneten Rückseite anhebbar ist.

4. Vorrichtung nach einem der vorhergehenden Ansprüche, **dadurch gekennzeichnet, daß** das Förderorgan als einen hinteren Schmutzausgang (8,15) des Behälters (2) untergreifendes Förderband (7) ausgebildet ist.

5. Vorrichtung nach einem der vorhergehenden Ansprüche 1 bis 3, **dadurch gekennzeichnet, daß** das Förderorgan als an einen hinteren Schmutzausgang (15) des Behälters (2) ansetzbarer Schneckenförderer (24) ausgebildet ist, wobei der Querschnitt des Schmutzausgangs (15) dem Querschnitt des Schneckenförderers (24) entspricht.

6. Vorrichtung nach einem der vorhergehenden Ansprüche, **dadurch gekennzeichnet, daß** dem nach hinten abstehenden Förderorgan (7,24) ein im Inneren des Behälters (2) angeordnetes Förderorgan (19) vorgeordnet ist, wobei der untere Scheitelbereich des faßförmigen, vorzugsweise einen nach unten trichterförmig sich verengenden Querschnitt aufweisenden Behälters (2) als zum im unteren Bereich der rückwärtigen Begrenzung des Behälters (2) angeordneten Schmutzausgang (15) führende Rinne (18) ausgebildet ist, in der das über die Rinnenlänge sich erstreckende, nach oben freie Förderorgan (19) angeordnet ist, das zumindest zum Beschicken des Schmutzausgangs (19), dessen Querschnitt dem Förderquerschnitt des Förderorgans (11) angepaßt ist, umlaufend antreibbar ist.

7. Vorrichtung nach Anspruch 6, **dadurch gekennzeichnet, daß** das Förderorgan (19) als Förderschnecke ausgebildet ist.

8. Vorrichtung nach Anspruch 7, **dadurch gekennzeichnet, daß** die zentrale Welle der das Förderorgan (19) bildenden Förderschnecke als Rohr ausgebildet ist, das mit radialen Düsenbohrungen versehen und mit Wasser beaufschlagbar ist.

9. Vorrichtung nach einem der vorhergehenden Ansprüche 7 oder 8, **dadurch gekennzeichnet, daß** die Rinne (10) im vorderen Bereich des Behälters (2) durch eine Stufe begrenzt ist, die eine Nische zur Aufnahme der dem Förderorgan (19) zugeordneten Antriebseinrichtung (20) bildet.

10. Vorrichtung nach einem der Ansprüche 1 bis 3, wobei die Fördereinrichtung einen den Behälter (2), der wenigstens einen nach unten weisenden, am unteren Ende eines trichterförmigen Bodenbereichs (27) angeordneten Schmutzausgang (29) aufweist, unterfassenden Bereich aufweist, der als Längsförderorgan (30) ausgebildet ist, **dadurch gekennzeichnet, daß** die hintere Abwurfkante des Längsförderorgans (30) von einem weiteren Förderorgan (7) unterfaßt ist.

## Claims

1. Device for the taking-up and removal of soil produced during sewer cleaning or other comparable cleaning operations, in particular a sewer cleaning vehicle with a container (2) to which the soil can be fed and provided with one or more soil outlets (8,15,29) which in turn can supply a downstream conveyor, **characterized in that** the soil outlet (8,15,29) can be closed ahead of the conveyor lying downstream from it, and that this conveyor has at least one conveyor device (7,24) which can be moved from a transport position in which it does not extend away from the container (2), into an operating position extending backwards away from the container (2) and - in this operating position - rising towards its rear discharge edge (11,11a), by means of which a container (10) which may be placed alongside can be loaded, while its length corresponds to at least half the length of the container (10).

2. Device according to claim 1, **characterized in that** the conveyor device (7,24) may be releasably attached and has a separate drive unit (14,26), preferably located at the rear end of the conveyor device (7,24).

3. Device according to any of the preceding claims, **characterized in that** the container (2) may be raised on the rear side assigned to the extending conveyor device (7,24).

4. Device according to any of the preceding claims, **characterized in that** the conveyor device is in the form of a conveyor belt (7) engaging beneath the soil outlet (8,15) of the container (2).

5. Device according to any of the preceding claims 1 to 3, **characterized in that** the conveyor device is in the form of a screw conveyor (24) attachable to a rear soil outlet (15) of the container (2), wherein the cross-section of the soil outlet (15) matches the cross-section of the screw conveyor (24).

6. Device according to any of the preceding claims, **characterized in that** a conveyor device (19) located inside the container (2) lies upstream of the conveyor device (7,24) extending to the rear, wherein the lower apex area of the barrel-shaped container (2), with a cross-section preferably narrowing downwards in a funnel shape, is designed as a channel (18) leading to the soil outlet (15) located in the bottom section of the rear end of the container (2), in which is mounted the conveyor device (19), open at the top and extending over the length of the channel, which may be driven to revolve, at least to feed the soil outlet (19), which has a cross-section matching the conveyor cross-section of the conveyor device (11).

7. Device according to claim 6, **characterized in that** the conveyor device (19) is designed as a screw conveyor.

8. Device according to claim 7, **characterized in that** the central shaft of the screw conveyor forming the conveyor device (19) is in the form of a pipe, which is provided with radial nozzle holes and may be supplied with water.

9. Device according to any of the preceding claims 7 or 8, **characterized in that** the channel (10) in the front section of the container (2) is limited by a step which forms a recess to accommodate the drive unit (20) assigned to the conveyor device (19).

10. Device according to any of claims 1 to 3, wherein the conveyor device has a section set beneath the container (2), with at least one downwards-pointing soil outlet (29) located at the lower end of a funnel-shaped base area (27), which is in the form of a longitudinal conveyor device (30), **characterized in that** there is a further conveyor device (7) set beneath the rear discharge edge of the longitudinal conveyor device (30).

## Revendications

1. Dispositif pour recueillir et évacuer des boues et détritus ramassés lors de l'épuration de canalisations et autres opérations comparables de nettoyage, notamment un véhicule pour l'épuration de canalisations comportant un réservoir (2) pouvant être chargé de ces détritus et pourvu d'au moins une sortie pour les détritus (8, 15, 29) à laquelle est associé un dispositif transporteur monté en aval, **caractérisé en ce que** la sortie pour les détritus (8, 15, 29) peut être obturée avant le dispositif transporteur monté en aval et en ce que ce dispositif transporteur comporte au moins un organe transporteur (7, 24) pouvant être amené à partir d'une position de marche non écartée du réservoir (2) en une position de travail écartée vers l'arrière du réservoir (2) et montant vers le bord déverseur arrière (11, 11a), cet organe transporteur (7, 24) permettant de charger un conteneur (10) et présentant une longueur égale à au moins la moitié de la longueur du conteneur (10).

2. Dispositif selon la revendication 1, **caractérisé en ce que** l'organe transporteur (7, 24) peut être installé de façon amovible et comporte une installation motrice (14, 26) propre qui est disposée de préférence à l'extrémité arrière de l'organe transporteur (7, 24).

3. Dispositif selon l'une des revendications précédentes, **caractérisé en ce que** le réservoir (2) peut être relevé sur le côté arrière correspondant à l'organe transporteur (7, 24) écarté.

4. Dispositif selon l'une des revendications précédentes, **caractérisé en ce que** l'organe transporteur est formé par une bande transporteuse (7) passant sous la sortie pour les détritus (8, 15) à l'arrière du réservoir (2).

5. Dispositif selon l'une des revendications 1 à 3, **caractérisé en ce que** l'organe transporteur est constitué par une vis transporteuse (24) pouvant être ajustée à une sortie pour les détritus (15) à l'arrière du réservoir (2), la section transversale de la sortie pour les détritus (15) correspondant à la section transversale de la vis transporteuse (24).

6. Dispositif selon l'une des revendications précédentes, **caractérisé en ce qu'**un organe transporteur (19) disposé à l'intérieur du réservoir (2) est placé en amont de l'organe transporteur (7, 24) écarté vers l'arrière, la zone inférieure de la voûte du réservoir (2) en forme de fût présentant de préférence une section se rétrécissant vers le bas en forme d'entonnoir formant une goulotte (18) conduisant vers la sortie pour les détritus (15) agencée dans la partie inférieure de la zone arrière du réservoir (2), l'organe transporteur (19) libre vers le haut étant agencé dans la goulotte (18) et s'étendant sur la longueur de la goulotte, pouvant être entraîné en rotation au moins pour alimenter la sortie pour les détritus (15), dont la section transversale est adaptée à la section transporteuse de l'organe transporteur (11).

7. Dispositif selon la revendication 6, **caractérisé en ce que** l'organe transporteur (19) est conçu sous la forme d'une vis transporteuse.

8. Dispositif selon la revendication 7, **caractérisé en ce que** l'arbre central de la vis transporteuse constituant l'organe transporteur (19) est conçu comme un tube pourvu de trous de buses radiaux et peut être alimenté en eau.

9. Dispositif selon l'une des revendications précédentes 7 ou 8, **caractérisé en ce que** la goulotte (10) est délimitée, dans la zone de l'avant du réservoir (2), par un palier qui forme une niche pour loger l'installation d'entraînement (20) associée à l'organe transporteur (19).

10. Dispositif selon l'une des revendications 1 à 3, dans lequel le dispositif transporteur comporte une zone passant sous le réservoir (2), comportant au moins une sortie pour les détritus (29) dirigée vers le bas à l'extrémité inférieure de la zone du fond (27) en forme d'entonnoir, cette zone étant conçue comme un organe transporteur longitudinal (30), **caractérisé en ce que**, en dessous du bord déverseur arrière de l'organe transporteur longitudinal (30), se trouve un autre organe transporteur (7).
